# EUROPÄISCHE PATENTSCHRIFT

(11) **EP 2 045 432 B1**
(45) Veröffentlichungstag und Bekanntmachung des Hinweises auf die Patenterteilung: **10.03.2010**
(21) Anmeldenummer: 07117876.8
(22) Anmeldetag: 04.10.2007
(51) Int. Cl.: E06B 3/58

(54) **Dichtungselement und Profilanordnung mit Dichtungselement**
Sealing element and profile assembly with sealing element
Elément d'étanchéité et agencement de profil doté d'un élément d'étanchéité

(43) Veröffentlichungstag der Anmeldung: 08.04.2009
(73) Patentinhaber: Alcoa Aluminium Deutschland, Inc., 58642 Iserlohn (DE)
(72) Erfinder: Chinn, Keith, Warrington, WA 53 RY (GB)
(74) Vertreter: Rupprecht, Kay

(56) Entgegenhaltungen:
- EP-A- 1 103 691
- DE-A1- 3 001 217
- DE-U1-202005 019 234

## Beschreibung

Die vorliegende Erfindung betrifft eine Profilanordnung für Fenster, Türen, Fassaden oder Lichtdächer, mit einem aus Profilen zusammengesetzten Rahmen, in welchem ein Flächenelement, wie eine Glasscheibe, aufgenommen ist, wobei an zumindest einer Seite des Rahmens an zwei einen Eckbereich des Rahmens ausbildenden Profilen jeweils eine Glashalteleiste zur Festlegung des Flächenelements vorgesehen sind, und wobei zwischen den Glashalteleisten und dem Flächenelement eine Glasdichtung angeordnet ist.

Profilanordnungen für Fenster, Türen, Fassaden oder Lichtdächer der eingangs genannten Art sind dem Prinzip nach aus dem Stand der Technik bekannt. Derartige Profilanordnungen umfassen in der Regel einen aus mehreren Profilen zusammengesetzten Rahmen, der eine Glasscheibe oder dergleichen Flächenelement umgibt. Die Profile sind häufig aus einem Alumimium-Strangpressprofil gebildet und weisen im allgemeinen eine Außenschale, eine Innenschale sowie Isolierstege aus Kunststoff zur Wärmeisolierung auf. An der Außenschale der jeweiligen Profile ist üblicherweise ein Anschlag vorgesehen, in den eine Anlagedichtung eingesetzt ist. Die Glasscheibe bzw. das Flächenelement liegt im montierten Zustand umlaufend an dieser Anlagedichtung an.

Üblicherweise umfassen derartige Profilanordnungen ferner Glashalteleisten, die in eine Nut des Profils eingesetzt oder andersartig mit dem Profil verbunden sind. An der Glashalteleiste ist eine Glasdichtung angebracht, welche für eine Abdichtung zwischen der Glashalteleiste einerseits und der Glasscheibe bzw. dem Flächenelement dient.

Bei derartigen Profilanordnungen besteht ein Problem darin, dass bei den auf der Raum-und/oder Außenseite des Rahmens angebrachten Glashalteleisten häufig Undichtigkeiten zwischen den Glashalteleisten und den zugeordneten Profilen vorliegen. Dadurch kann Feuchtigkeit in den Glasfalzbereich bzw. Falzraum eindringen, was wiederum zu einer Korrosion der einzelnen Komponenten der Profilanordnung und insbesondere zu einer Herabsetzung der Wärmeisolierung führt.

Zwar ist es bekannt, beispielsweise zur Außenseite des Rahmens Dampfdruckausgleichsöffnungen vorzusehen, welche zur Abführung der in den Falzraum eingedrungenen Feuchtigkeit dienen. Derartige Dampfdruckausgleichsöffnungen sind allerdings oftmals im Querschnitt zu klein dimensioniert. Dies trifft insbesondere dann zu, wenn ein größerer Spalt zwischen dem Profil und der Glashalteleiste vorhanden ist. Durch das Vorsehen von größer dimensionierten Dampfdruckausgleichsöffnungen wird die Luftwechselrate zwischen dem Falzraum und der Umgebungsluft erhöht, was einen negativen Einfluss auf die Wärmeisolierung hat.

Andererseits ist es aus dem Stand der Technik ebenfalls bekannt, zwischen den jeweiligen Glashalteleisten und dem Profil weitere Dichtungen vorzusehen, mit welchen die Auflagefläche bzw. Kontaktfläche zwischen den Glashalteleisten einerseits und dem Profil andererseits abgedichtet werden soll. Auch wenn mit Hilfe derartiger Dichtungen gegebenenfalls vorhandene Unebenheiten der Kontaktflächen der beiden Fensterbauteile ausgeglichen werden können und somit in gewisser Weise auch eine verbesserte Wärmedämmung erzielbar ist, besteht nach wie vor das Problem, dass auch mit diesen zusätzlichen Dichtungen im Eckbereich der Glashalteleisten offene Gehrungen oder Stöße nicht oder nicht hinreichend abgedichtet werden können. Durch diese offenen Gehrungen oder Stöße im Eckbereich der Glashalteleisten kann nach wie vor Feuchtigkeit in den Falzraum eindringen, wodurch die Wärmedämmung vermindert wird.

Eine solche Profilanordnung ist aus dem Dokument DE 300 1217 bekannt.

Es ist daher Aufgabe der vorliegenden Erfindung, ein Dichtungselement der eingangs genannten Art anzugeben, welches eine zusätzliche Abdichtung insbesondere von offenen Gehrungen oder Stößen im Eckbereich der Glashalteleisten gewährleistet.

Eine weitere Aufgabe der vorliegenden Erfindung ist darin zu sehen, eine entsprechende Profilanordnung der eingangs genannten Art bereitzustellen, die bei einfacher Montage auch erhöhten Dichtungsanforderungen gerecht wird, wobei insbesondere auch offene Gehrungen oder Stöße im Eckbereich der Glashalteleisten zusätzlich abgedichtet werden.

Im Hinblick auf die Profilanordnung wird die der Erfindung zugrunde liegende Aufgabe dadurch gelöst, dass die Profilanordnung der eingangs genannten Art ferner ein in dem von den beiden Profilen ausgebildeten Eckbereich angeordnetes Dichtungselement in Gestalt eines Eckelements aufweist, welches einen im Querschnitt im wesentlichen dreiecksförmigen Grundkörper aufweist, der genau in den von den beiden Profilen gebildeten Eckbereich einsetzbar ist und einen Anschlagabschnitt aufweist, an welches die jeweiligen Stirnseiten der den beiden Profilen zugeordneten Glashalteleisten im wesentlichen flächig anstoßen.

Die mit der erfindungsgemäßen Lösung erzielbaren Vorteile liegen auf der Hand. Durch das Vorsehen eines derartigen als dreiecksförmiges Eckelement ausgebildeten Dichtungselements wird eine zusätzliche Abdichtung insbesondere im Eckbereich der Glashalteleisten bereitgestellt, so dass auch ursprünglich offene Gehrungen oder Stöße im Eckbereich der Glashalteleisten wirkungsvoll abgedichtet werden können. Dadurch wird verhindert, dass über den von zwei Profilen ausgebildeten Eckbereich eines Fenster- und Türrahmens Feuchtigkeit in den Falzraum eindringen kann. Es handelt sich also um eine leicht zu realisierende aber dennoch effektive Lösung, mit welcher trotz einer einfachen Montage auch erhöhten Dichtigkeitsanforderungen Sorge getragen wird.

Durch das Vorsehen des als Eckelements ausgebildeten Dichtungselements in dem von den beiden Profilen ausgebildeten Eckbereich kann, wenn das Eckelement einen mit einem der beiden den Eckbereich ausbildenden Profilen in Eingriff bringbaren ersten Schenkelabschnitt und einen mit einem anderen der beiden den Eckbereich ausbildenden Profilen in Eingriff bringbaren zweiten Schenkelabschnitt aufweist, dieses Eckelement sicher im Eckbereich fixiert werden. Diese beiden Schenkelabschnitte sind vorzugsweise mit einem Anschlagabschnitt verbunden. Der Anschlagabschnitt bildet eine Anschlagfläche aus, an welcher die jeweiligen Stirnseiten der beiden den Profilen zugeordneten Glashalteleisten form- und/oder stoffschlüssig anstoßen. Somit kann auch in dem Eckbereich des Profils eine sichere Abdichtung erreicht werden, um ein Eindringen von Feuchtigkeit in den Falzraum zu verhindern. Ebenso wird verhindert, dass eingedrungenes Wasser durch offene Gehrungen oder Stöße im Eckbereich der Glashalteleisten auslaufen kann.

Vorzugsweise ist dabei vorgesehen, dass die beiden Schenkelabschnitte des Eckelementes in eine Nut oder Aufnahme an dem zugeordneten Profil einsetzbar sind, so dass das Eckelement in eine Richtung senkrecht zur Scheibenebene sicher abgestützt ist.

Um zu erreichen, dass auch größere Unebenheiten in der Kontaktfläche zwischen dem Anschlagabschnitt des Eckelements und der anstoßenden Stirnseite der Glashalteleiste im Eckbereich des Fenster- oder Türrahmens sicher ausgeglichen werden können, kann das Eckelement zusätzlich ein vorzugsweise elastisches Dichtelement aufweisen, welches am Anschlagabschnitt des Eckelements angeordnet ist. Dieses vorzugsweise elastische Dichtelement gewährleistet auch bei größeren Unebenheiten in der Kontaktfläche eine zuverlässige Abdichtung des Eckbereiches. Das am Anschlagabschnitt angeordnete Dichtelement ist entweder in eine beispielsweise am Anschlagabschnitt des Eckelements eingebrachte Nut einzuziehen, oder andersartig am Eckelement sicher zu befestigen. Hierzu wäre es beispielsweise denkbar, das Dichtelement zur Abdichtung der Kontaktflächen der an den Anschlagabschnitt des Eckelements anstoßenden Stirnseiten der Glashalteleisten als Dichtband oder als ein auf den Anschlagabschnitt des Eckelements aufgeklebtes Dichtelement auszuführen. Selbstverständlich kann hierfür aber auch ein geschäumtes Dichtmaterial zum Einsatz kommen.

Die beiden Schenkelabschnitte des Eckelementes, welche mit den jeweiligen den Eckbereich ausbildenden Profilen verbunden sind, sind vorzugsweise in eine Nut des zugeordneten Profils eingesetzt. Denkbar hierbei ist es, dass die Schenkelabschnitte des Eckelements dazu zumindest einen Fußabschnitt aufweisen, der in eine am Profil ausgebildete Nut eingefügt ist. Diese in den jeweiligen Profilen vorgesehene Nut dient vorzugsweise nicht nur dazu, den entsprechenden Schenkelabschnitt (Fußabschnitt) des Eckelementes aufzunehmen, sondern auch gleichzeitig zur Halterung der entsprechend zugeordneten Glashalteleiste. Die Glashalteleiste kann hierfür ebenfalls einen Fußabschnitt aufweisen, der in die am Profil ausgebildete Nut eingefügt ist. Grundsätzlich ist es denkbar, die jeweiligen Fußabschnitte der Glashalteleiste und der Schenkelabschnitte des Eckelementes komplementär zur Querschnittsformgebung der Nut des Profils auszubilden. Alternativ hierzu kommt zur Fixierung des Eckelements bzw. der Glashalteleiste aber auch eine Lösung in Frage, bei welcher ein Halteelement vorgesehen ist, das zwischen der am Profil ausgebildeten Nut und dem Fußabschnitt des Eckelementes bzw. der Glashalteleiste eingesetzt ist.

Das über den ersten und zweiten Schenkelabschnitt in dem von den beiden Profilen gebildeten Eckbereich des Fenster- oder Türrahmens sicher fixierte Eckelement dient somit zur Überbrückung dieses Eckbereiches, um insbesondere das Aneinanderstoßen der Stirnseiten (Gehrungen) der beiden Glashalteleisten im Eckbereich zu verhindern. Die Kontaktfläche zwischen den Gehrungen der im Eckbereich unmittelbar aneinander stoßenden Glashalteleisten ist in der Regel, beispielsweise aufgrund von Unebenheiten der Kontaktflächen an den jeweiligen Stirnseiten der Glashalteleisten, nicht spaltfrei auszubilden.

Wenn erfindungsgemäß der Eckbereich mit dem als Eckelement ausgebildeten Dichtungselement überbrückt und somit das unmittelbare Aneinanderstoßen der jeweiligen Stirnseiten der beiden Glashalteleisten im Eckbereich umgangen wird, sind in einfacher Weise offene Gehrungen oder Stöße im Eckbereich der Glashalteleisten vermeidbar. Es ist ersichtlich, dass bei der erfindungsgemäßen Lösung, wonach in dem von zwei Profilen ausgebildeten Eckbereich das Eckelement als zusätzliches Dichtungselement angeordnet ist, die jeweiligen Stirnseiten der beiden Glashalteleisten, die form- und/oder stoffschlüssig an dem Anschlagabschnitt des Eckelements anstoßen, eine entsprechend angepasste Gehrung aufweisen müssen.

Wie bereits angedeutet, wird das Eckelement vorzugsweise an den beiden den Eckbereich ausbildenden Profilen fixiert, indem die beiden Schenkelabschnitte des Eckelementes beispielsweise in eine an den jeweiligen Profilen vorgesehene Nut eingreifen. Diese Nut dient gleichzeitig zur Fixierung der den Profilen zugeordneten Glashalteleisten, so dass der Einsatz des erfindungsgemäßen Eckelements als zusätzliche Eckabdichtung in einer Profilanordnung nicht eine Abänderung der den Fenster- oder Türrahmen ausbildenden Profile erfordert. Die mit der erfindungsgemäßen Lösung erzielbare zusätzliche Abdichtung insbesondere im Eckbereich der Glashalteleisten ist somit ohne konstruktive Änderungen an den Profilen realisierbar; lediglich die an den jeweiligen Stirnseiten der Glashalteleisten ausgebildeten Gehrungen sind an den Anschlagabschnitt entsprechend angepasst auszuführen.

Um die bereits angedeutete Überbrückung des Eckbereiches der Glashalteleisten mit dem Eckelement zu erreichen, und um insbesondere das Auftreten offener Gehrungen oder Stöße im Eckbereich der Glashalteleisten zu verhindern, ist es bevorzugt, dass das Eckelement einen im Querschnitt V-förmigen Grundkörper aufweist. Die beiden Schenkelseiten des Grundkörpers dienen dabei zur Fixierung des Eckelements an den beiden den Eckbereich ausbildenden Profilen, und zwar indem sie in Eingriff mit der bereits erwähnten Nut der beiden den Eckbereich ausbildenden Profile stehen. Es handelt sich bei dem Eckelement somit um einen in den Eckbereich einsetzbaren dreidimensionalen Körper, der aus Gründen der Wärmeisolierung vorzugsweise aus einem Kunststoffmaterial gebildet ist. Die Befestigung bzw. Fixierung dieses dreidimensionalen Körpers im Eckbereich erfolgt vorzugsweise durch Aufklippsen der beiden Schenkelseiten des Grundkörpers in die jeweiligen Nuten der an den beiden den Eckbereich ausbildenden Profile. Durch dieses Aufklippsen werden die an den Schenkelseiten des Grundkörpers vorgesehenen Fußabschnitte in einen (vorzugsweise lösbaren) Eingriff mit den entsprechenden Nuten an den Profilen gebracht.

Vorzugsweise ist die Dimensionierung des Eckelements an die jeweilige Größe der Glashalteleisten angepasst, so dass im Eckbereich die Glashalteleisten mit dem Eckelement bündig überbrückt werden. Gleichzeitig sollte das Eckelement so ausgeführt sein, dass die Deckfläche des Grundkörpers, welche in dieselbe Richtung zeigt wie die einem Innenraum zugewandte Seite des Profils, und welche von außen sichtbar ist, bündig mit der dem Innenraum zugewandten Seite der jeweiligen Glashalteleisten ist. Somit kann bewirkt werden, dass bei einer mit dem erfindungsgemäßen Eckelement ausgerüsteten Profilanordnung dieses Eckelement von außen nicht weiter auffällt. Demnach kann ein hochwärmedämmender Fenster- oder Türrahmen bereitgestellt werden, bei dem durch die Verwendung des Eckelementes das Einströmen von Raumluft in den Glasfalzraum wirkungsvoll vermieden wird, wobei äußerlich die mit dem Eckelement vorgesehene zusätzliche Abdichtung nicht erkennbar ist.

Für eine besonders sichere Fixierung des Eckelementes einerseits und der jeweiligen an dem Eckelement anstoßenden Glashalteleisten andererseits relativ zueinander ist es bevorzugt, wenn das Eckelement ferner Befestigungsmittel aufweist, mit welchen die Glashalteleisten der beiden den Eckbereich ausbildenden Profile vorzugsweise an ihren jeweiligen Stirnseiten in Eingriff bringbar sind. Denkbar hierbei wäre es beispielsweise, an bzw. auf dem Anschlagabschnitt des Eckelementes, also an dem Abschnitt des Eckelementes, an welchem die Stirnseiten der beiden Glashalteleisten anstoßen, einen Fuß- bzw. Rastabschnitt vorzusehen, der in eine an dem jeweiligen Profilen angeordnete Nut oder entsprechend zu dem Rastabschnitt komplementär ausgebildete Einrichtung eingreift. Bei dieser bevorzugten Weiterbildung sind die Glashalteleisten somit nicht nur mit dem zugehörigen Profil verbunden, sondern auch vorzugsweise an ihren jeweiligen Stirnseiten mit dem Eckelement selber.

Damit gegebenenfalls vorhandene Undichtigkeiten zwischen der Auflagefläche des Eckelementes und den jeweiligen Profilabschnitten verhindert werden können, was sich negativ auf die Wärmeisolierung auswirken kann, ist es bevorzugt, wenn zwischen den beiden Schenkelabschnitten des Eckelementes, mit denen das Eckelement an den jeweiligen Profilen befestigt ist, und den zugeordneten Profilen ein weiteres Dichtelement zur Abdichtung der Kontaktfläche zwischen dem Eckelement und dem Rahmen vorgesehen ist. Denkbar hierbei wäre es, dass dieses weitere Dichtelement, welches zur Abdichtung der Kontaktfläche zwischen dem Eckelement und dem Rahmen dient, in eine an dem Fußabschnitt des Eckelementes vorgesehene Nut eingezogen ist. Selbstverständlich kommen hier aber auch andere Realisierungen für die Befestigung des Dichtelementes in bzw. an der Kontaktfläche zwischen dem Eckelement und dem Rahmen in Frage.

Um zu erreichen, dass bei der erfindungsgemäßen Profilanordnung nicht nur durch das Vorsehen des als Eckelement ausgebildeten Dichtelements eine Abdichtung in dem von zwei Profilen gebildeten Eckbereich bewirkbar ist, sondern auch ein gegebenenfalls vorhandener (geringer) Spaltraum zwischen den jeweiligen Profilen und den zugeordneten Glashalteleisten abgedichtet werden kann, um somit das Eindringen jedweder Feuchtigkeit in den Falzraum wirkungsvoll zu verhindern, ist es bevorzugt, wenn zwischen dem Glashalteleisten und den zugeordneten Profilen ein weiteres Dichtelement zur Abdichtung des Innenraumes zwischen dem Flächenelement und dem Rahmen vorgesehen ist. Dieses weitere Dichtelement kann beispielsweise in eine Nut in der Glashalteleiste eingezogen sein und mit einer leichten Komprimierung an eine Anlagefläche des Profils anliegen. Selbstverständlich sind hier aber auch andere Ausführungsformen denkbar.

Es ist ersichtlich, dass das bei der Profilanordnung gemäß der vorliegenden Erfindung vorgesehene Eckelement einerseits die Funktion der Überbrückung der Glashalteleisten im Eckbereich übernimmt, um das Auftreten offener Gehrungen oder Stößen zwischen den jeweiligen Stirnseiten der beiden Glashalteleisten zu verhindern. Andererseits kommt dem Eckelement auch eine Stützfunktion zu, da dieses an der Anlagefläche am Anschlagabschnitt die Stirnseiten der beiden Glashalteleisten abstützt. Insbesondere werden durch das Vorsehen des Eckelementes im Eckbereich zwischen den beiden Glashalteleisten diese Glashalteleisten in eine Richtung senkrecht zur Scheibenebene vorgespannt, was eine Kraftabstützung gewährleistet.

Zusammenfassend bleibt festzuhalten, dass das als Eckelement ausgebildete Dichtelement gemäß der vorliegenden Erfindung ohne aufwendiges Werkzeug im Eckbereich eines Fenster- oder Türrahmens montiert werden kann, um somit eine verbesserte Wärmedämmung zu erzielen. Die jeweiligen Stirnseiten der beiden Glashalteleisten liegen vorzugsweise mit einer leichten Komprimierung an dem Anschlagabschnitt des Eckelementes an und gewährleisten eine dauerhafte Abdichtung der Glashalteleisten in dem Eckbereich.

Die erfindungsgemäße Profilanordnung eignet sich für Fenster, Türen, Fassaden oder Lichtdächer, bei welchen eine zusätzliche Abdichtung des Innenraumes zwischen dem Flächenelement (Glasscheibe) und dem Rahmen vorgesehen ist.

Die Erfindung wird nachfolgend anhand eines bevorzugten Ausführungsbeispiels mit Bezug auf die beigefügten Zeichnungen näher beschrieben. Es zeigen:
- Fig. 1: einen Ausschnitt einer bevorzugten Ausführungsform der erfindungsgemäßen Profilanordnung in einer perspektivischen Explosionsdarstellung;
- Fig. 2: die in Fig. 1 dargestellte Profilanordnung aus einer anderen perspektivischen Sicht;
- Fig. 3: einen Ausschnitt der bevorzugten Ausführungsform der erfindungsgemäßen Profilanordnung im zusammengebauten Zustand;
- Fig. 4: den Ausschnitt gemäß Fig. 3 in einer Draufsicht; und
- Fig. 5a - 5g: das bei der bevorzugten Ausführungsform der erfindungsgemäßen Profilanordnung verwendete Eckelement in Einzeldarstellung aus unterschiedlichen Perspektiven.

In Fig. 1 und Fig. 2 ist jeweils der Eckbereich einer bevorzugten Ausführungsform der erfindungsgemäßen Profilanordnung in einer perspektivischen Explosionsdarstellung gezeigt. In Fig. 3 ist das als Eckelement 10 ausgebildete Dichtungselement dargestellt, welches bei der dargestellten Ausführungsform der erfindungsgemäßen Profilanordnung in dem Eckbereich einzusetzen ist.

Die Profilanordnung eignet sich insbesondere für Fenster, Türen, Fassaden oder Lichtdächer oder dergleichen Einrichtungen. Sie umfasst einen aus mehreren Profilen 2, 2' zusammengesetzten Rahmen, in welchem ein Flächenelement 6, wie etwa eine Glasscheibe, aufnehmbar ist. Die jeweiligen Profile 2, 2', welche den die Glasscheibe 6 umlaufenden Rahmen 1 zusammensetzen, sind jeweils beispielsweise aus einem Aluminium-Strangpressprofil gebildet und weisen eine Innenschale 3, 3', eine Außenschale 4, 4' sowie Isolierstege 5, 5' auf, welche vorzugsweise aus einem Kunststoffmaterial gebildet sind und die jeweiligen Innenschalen 3, 3' mit den Außenschalen 4, 4' verbinden.

An den Außenschalen 4, 4' der jeweiligen Profile 2, 2' sind jeweils ein Anschlag 22 vorgesehen, in den eine Anlagedichtung bzw. Glasdichtung 8' eingesetzt ist. Im montierten Zustand liegt diese Glasdichtung 8' mit einer gewissen Vorspannung umlaufend an der Glasscheibe 6 an und dient sowohl zum Halten der Glasscheibe 6 als auch zum Abdichten des Falzraumes.

Wie dargestellt, umfasst die Profilanordnung gemäß der bevorzugten Ausführungsform der vorliegenden Erfindung ferner Glashalteleisten 7, 7', die im montierten Zustand mit den zugeordneten Profilen 2, 2', und im einzelnen mit den jeweiligen Innenschalen 3, 3' der Profile 2, 2' verbunden sind. Der montierten Zustand der Profilanordnung ist in Fig. 4 dargestellt.

Für die Fixierung der Glashalteleisten 7, 7' an den zugeordneten Profilen 2, 2', weisen die Glashalteleisten 7, 7' jeweils einen Fußabschnitt 24 auf, der in der dargestellten Ausführungsform in eine an der jeweiligen Innenschale 3, 3' des zugeordneten Profils 2, 2' angeordnete Nut 14, 14' einfügbar ist. Obwohl in den Zeichnungen nicht dargestellt, ist es zur Fixierung der Glashalteleisten 7, 7' an den zugeordneten Profilen 2, 2' selbstverständlich auch denkbar, ein Halteelement vorzusehen, welches beispielsweise zwischen der an der Innenschale 3, 3' des Profils 2, 2' angeordneten Nut 14, 14' und dem jeweiligen Fußabschnitt 24 der Glashalteleisten 7, 7' eingesetzt ist.

Die Glashalteleisten 7, 7' weisen jeweils einen im montierten Zustand in Richtung der Glasscheibe 6 zeigenden Schenkelabschnitt 25 auf, an welchem eine Glasdichtung 8 eingesetzt ist. Diese Glasdichtung 8 sorgt für eine Abdichtung zwischen der jeweiligen Glashalteleiste 7, 7' und der Glasscheibe 6 und dient des weiteren zum Aufbringen einer Gegenkraft, die der mit dem Anschlag 22 und der Glasdichtung 8' von der Außenseite des Rahmens 1 auf die Glasscheibe 6 aufgebrachte elastische Pressung entgegenwirkt, so dass die Glasscheibe 6 sicher zwischen dem Schenkelabschnitt 25 der Glashalteleiste 7, 7' und dem Anschlag 22 der Außenschale 4, 4' verspannt ist.

Um zu erreichen, dass die Auflagefläche zwischen den jeweiligen Glashalteleisten 7, 7' und den zugeordneten Profilen 2, 2' bzw. Innenschalen 3, 3' abgedichtet ist, liegt bei der bevorzugten Ausführungsform der erfindungsgemäßen Profilanordnung ein Dichtelement 20 zwischen den jeweiligen Glashalteleisten 7, 7' und den zugehörigen Profilen 2, 2' vor. Dieses Dichtelement 20, welches also zur Abdichtung des Innenraumes (Falzraumes) zwischen der Glasscheibe 6 und dem Rahmen 1 dient, kann beispielsweise in eine am Fußabschnitt 24 der Glashalteleiste 7, 7' vorgesehene Nut 21 eingezogen sein und sollte zur möglichst optimalen Abdichtung des Falzraumes 23 mit einer leichten Komprimierung an einer Anlagefläche des Profils 2, 2' anliegen.

Die erfindungsgemäße Lösung zeichnet sich dadurch aus, dass auch in den von jeweils zwei Profilen 2, 2' gebildeten Eckbereichen des Rahmens 1 eine optimale Isolierung gewährleistet ist, so dass auch über die jeweiligen Eckbereiche des Rahmens 1 kein Luftwechsel zwischen dem Glasfalzraum und der äußeren Umgebung auftreten kann. Hierzu wird bei der Montage der erfindungsgemäßen Profilanordnung in den jeweiligen von jeweils zwei Profilen gebildeten Eckbereichen ein als Eckelement ausgebildetes Dichtungselement 10 eingesetzt. Dieses Dichtungselement bzw. Eckelement 10 dient zur Überbrückung der im Eckbereich üblicherweise aneinanderstoßenden Stirnseiten S, S', der Glashalteleisten 7, 7', welche den beiden den Eckbereich auszubildenden Profilen 2, 2' zugeordnet sind.

Wie es insbesondere anhand der Figuren 3 und 4 zu entnehmen ist, welche jeweils einen Ausschnitt der bevorzugten Ausführungsform der erfindungsgemäßen Profilanordnung im zusammengebauten Zustand zeigen, lässt sich durch die Verwendung des Eckelements 10 verhindern, dass in dem von den beiden Profilen 2, 2' ausgebildeten Eckbereich die jeweiligen Stirnseiten S, S' der beiden den Profilen 2, 2' zugeordneten Glashalteleisten 7, 7' unmittelbar aneinander anstoßen, was in der Regel mit Undichtigkeiten verbunden ist. Mit dem Eckelement 10 wird somit das Auftreten offener Gehrungen oder Stöße im Eckbereich der Glashalteleisten 7, 7' wirkungsvoll verhindert, so dass an allen Seiten des Fensters umlaufend eine optimale Abdichtung gewährleistet ist.

Wie es den Figuren 3 und 4 weiter zu entnehmen ist, schließt die Deckfläche 17 des Eckelementes 10 bündig an den jeweiligen zu der Innenseite des Rahmens 1 zeigenden Flächen der Glashalteleisten 7, 7' an. Ebenfalls geht die Deckfläche 17 des Eckelementes 10 bündig in die in Richtung Innenseite des Rahmens 1 zeigende Fläche der jeweiligen Innenschalen 3, 3' der den Eckbereich ausbildenden Profile 2, 2' über.

Mit dem Eckelement 10 als zusätzliche Eckenabdichtung kann somit eine hochwärmedämmende Profilanordnung bereitgestellt werden, die sich in ihrem äußeren Erscheinungsbild nicht von den herkömmlichen Profilanordnungen unterscheidet.

Im folgenden wird unter Bezugnahme auf die Figuren 5a bis 5g im einzelnen auf das Eckelement 10 eingegangen, welches gemäß der in den Zeichnungen dargestellten Ausführungsform der erfindungsgemäßen Profilanordnung zur Abdichtung der Stirnflächen S, S' der beiden Glashalteleisten 7, 7' in dem von den beiden Profilen 2, 2' gebildeten Eckbereich des Rahmens 1 zum Einsatz kommt. Die Figuren 5a bis 5g zeigen das bei der bevorzugten Ausführungsform der erfindungsgemäßen Profilanordnung verwendete Eckelement jeweils in einer Einzeldarstellung und aus unterschiedlichen Perspektiven.

Wie es insbesondere der Fig. 5g zu entnehmen ist, weist das Eckelement 10 einen im Querschnitt im wesentlichen dreiecksförmigen Grundkörper auf, der genau in den von den beiden Profilen 2, 2' gebildeten Eckbereich des Rahmens 1 einsetzbar ist. Die beiden Schenkelseiten 11, 12 des Grundkörpers liegen dabei an den jeweiligen den Eckbereich ausbildenden Profilen 2, 2' an, und im einzelnen an den jeweiligen Innenschalen 3, 3' dieser Profile 2, 2' an. Die Schenkelseiten des im Querschnitt dreieckförmigen Grundkörpers bilden erste und zweite Schenkelabschnitte 11, 12 des Eckelementes 10, die zur Befestigung des Eckelementes 10 an den jeweiligen Profilen 2, 2' dienen.

Im einzelnen weisen die beiden Schenkelseiten bzw. Schenkelabschnitte 11, 12 des Eckelementes 10 entsprechende Fußabschnitte 16, 16' auf, die jeweils in Eingriff mit der entsprechenden an den beiden Profilen 2, 2' angeordneten Nut 14, 14' bringbar sind. Denkbar hierbei ist es, die Fußabschnitte 16, 16' der Schenkelabschnitte 11, 12 des Eckelementes 10 entsprechend komplementär zu der Querschnittsformgebung der am Profil 2, 2' angeordneten Nut 14, 14' auszubilden, so dass die Verbindung zwischen den jeweiligen Schenkelabschnitten 11, 12 des Eckelementes 10 und den beiden den Eckbereich ausbildenden Profilen 2, 2' über eine formschlüssige Rastverbindung erfolgt. Bei dieser Ausführungsform ist es somit möglich, das Eckelement 10 in die jeweiligen Eckbereiche des Rahmens 1 einzuklippsen.

Die an den Profilen 2, 2' angeordnete Nuten 14, 14', welche zur Aufnahme der an den Schenkelabschnitten 11, 12 vorgesehenen Fußabschnitte 16, 16' und somit zur Fixierung des Eckelementes 10 in einem Eckbereich des Rahmens 1 dienen, übernehmen des weiteren die bereits angesprochene Funktion der Aufnahme der jeweiligen Fußabschnitte 24 der Glashalteleisten 7, 7'.

Um zu erreichen, dass die Kontaktfläche zwischen den Schenkelabschnitten 11, 12 des Eckelementes 10 und den Profilen 2, 2' abgedichtet ist, ist vorzugsweise ein weiteres Dichtelement 19 zwischen den jeweiligen Schenkelabschnitten 11, 12 des Eckelementes 10 und den zugeordneten Profilen 2, 2' zur Abdichtung der Kontaktfläche zwischen dem Eckelement 10 und dem Rahmen 1 vorgesehen. Dieses weitere Dichtelement 19 kann hierzu beispielsweise in eine (in den Zeichnungen nicht explizit dargestellt) Nut in dem ersten und/oder zweiten Schenkelabschnitt 11, 12 des Eckelementes 10 eingezogen sein. In struktureller und funktioneller Hinsicht kann somit das zur Abdichtung der Kontaktfläche zwischen dem Eckelement 10 und dem Rahmen 1 vorzugsweise vorzusehende weitere Dichtelement 19 ähnlich oder identisch zu dem bereits erwähnte Dichtelement 20 ausgeführt sein, welches zur Abdichtung des Falzraumes zwischen den jeweiligen Glashalteleisten 7, 7' und den zugeordneten Profilen 2, 2' bzw. Innenschalen 3, 3' vorgesehen ist.

Das Eckelement 10 weist ferner einen Anschlagabschnitt 13 auf, welcher ausweislich beispielsweise der Fig. 3 mit dem ersten und zweiten Schenkelabschnitt 11, 12 verbunden ist. Im montierten Zustand stoßen die jeweiligen Stirnseiten S, S' der beiden den Profilen 2, 2' zugeordneten Glashalteleisten 7, 7' an diesen Anschlagabschnitten 13 vorzugsweise mit einer leichten Komprimierung im wesentlichen flächig an. Dadurch wird eine spaltfreie Verbindung zwischen den Stirnseiten S, S' der beiden Glashalteleisten 7, 7' und dem Anschlagabschnitt 13 des Eckelementes 10 gewährleistet.

Bevorzugt ist es, wenn in bzw. an der Kontaktfläche zwischen dem Anschlagabschnitt 13 des Eckelementes 10 und den an den Anschlagabschnitt 13 anstoßenden Stirnseiten S, S' der beiden Glashalteleisten 7, 7' ein zusätzliches Dichtelement 15 angeordnet ist, um eine möglichst luftdichte Abdichtung des Stoßbereiches zwischen den beiden Stirnseiten S, S' der Glashalteleisten 7, 7' einerseits und dem Eckelement 10 andererseits zu gewährleisten. Dieses zusätzliche Dichtelement 15 kann beispielsweise in eine (in den Zeichnungen nicht explizit dargestellte) Nut in dem Anschlagabschnitt 13 eingezogen sein.

Demnach ist es ersichtlich, dass durch das Vorsehen des Eckelementes 10 in dem Eckbereich des Rahmens 1 die beiden üblicher Weise aneinanderstoßenden Glashalteleisten 7, 7' überbrückt werden können, wobei gleichzeitig eine Isolierung zwischen den Stirnseiten S, S' der Glashalteleisten 7, 7' und der Anschlagfläche 13 des Eckelementes 10 gewährleistet wird. Dadurch kann wirkungsvoll verhindert werden, dass über den Eckbereich des Rahmens 1 Feuchtigkeit in den Falzraum eindringen kann.

Den Figuren 5a bis 5g ist des weiteren zu entnehmen, dass am Anschlagabschnitt 13 des Eckelementes 10 des weiteren ein Befestigungsmittel 18 in Gestalt einer Rastnase vorgesehen ist, mit welchem die beiden Glashalteleisten 7, 7' der beiden den Eckbereich ausbildenden Profile 2, 2' an ihren jeweiligen Stirnseiten S, S' in Eingriff bringbar sind, um eine sichere Fixierung der Glashalteleisten 7, 7' und des Eckelementes 10 untereinander zu gewährleisten.

In der dargestellten Ausführungsform ist das Profil 2, 2' aus einem wärmegedämmten Aluminiumprofil gebildet. Selbstverständlich ist es aber auch denkbar für den Rahmen 1 Kunststoff- oder auch Holzprofile oder Profile aus einem anderen Material einzusetzen.

Des Weiteren ist es selbstverständlich auch denkbar, dass anstelle des Vorsehens eines festen Anschlages 22 an einer Seite des Profils 2, 2' auch beidseitig eine montierbare Glashalteleiste 7, 7' vorgesehen werden kann.

Die gezeigten Glashalteleisten 7, 7' werden über einen formschlüssigen Eingriff ihrer Fußabschnitte 24 in die am Profil 2, 2' vorgesehenen Nut 14, 14' fixiert. Es ist im Rahmen der Erfindung selbstverständlich auch möglich, andere Befestigungsmittel zu verwenden, beispielsweise Schrauben, Nägel, Rastmittel oder andere Spann- und Halteeinrichtungen.

### Bezugszeichenliste

- 1: Rahmen
- 2, 2': Profil
- 3, 3': Innenschale
- 4, 4': Außenschale
- 5, 5': Isoliersteg
- 6: Flächenelement/Glasscheibe
- 7, 7': Glashalteleiste
- 8, 8': Glasdichtung
- 9: Nut für Glasdichtung
- 10: Dichtungselement/Eckelement
- 11: erster Schenkelabschnitt des Eckelements
- 12: zweiter Schenkelabschnitt des Eckelements
- 13: Anschlagabschnitt des Eckelements
- 14, 14': Nut am Profil
- 15: Dichtelement
- 16, 16': Fußabschnitt der Schenkelabschnitte 11, 12
- 17: Deckfläche des Eckelements
- 18: Befestigungsmittel des Eckelements
- 19: Dichtelement
- 20: Dichtelement
- 21: Nut zur Aufnahme des Dichtelementes 20
- 22: Anschlag
- 23: Falzraum
- 24: Fußabschnitt der Glashalteleisten
- 25: Schenkelabschnitt der Glashalteleiste
- S, S': Stirnseite der Glashalteleiste

## Patentansprüche

1. Profilanordnung für Fenster, Türen, Fassaden oder Lichtdächer, mit einem aus Profilen (2, 2') zusammengesetzten Rahmen (1), in welchem ein Flächenelement (6), wie eine Glasscheibe, aufgenommen ist, wobei an zumindest einer Seite des Rahmens (1) an zwei einen Eckbereich des Rahmens (1) ausbildenden Profilen (2, 2') jeweils eine Glashalteleiste (7, 7') zur Festlegung des Flächenelements (6) vorgesehen sind, und wobei zwischen den Glashalteleisten (7, 7') und dem Flächenelement (6) eine Glasdichtung (8) angeordnet ist, wobei die Profilanordnung ferner ein in dem von den beiden Profilen (2, 2') ausgebildeten Eckbereich angeordnetes Dichtungselement aufweist,
**dadurch gekennzeichnet, dass**
das Dichtungselement als Eckelement (10) ausgeführt ist, welches einen im Querschnitt im wesentlichen dreiecksförmigen Grundkörper aufweist, der genau in den von den beiden Profilen (2, 2') gebildeten Eckbereich einsetzbar ist und einen Anschlagabschnitt (13) aufweist, an den die jeweiligen Stirnseiten (5, 5') der den beiden Profilen (2, 2') zugeordneten Glashalteleisten (7, 7') im wesentlichen flächig anstoßen.

2. Profilanordnung nach Anspruch 1, wobei
das Eckelement (10) einen ersten Schenkelabschnitt (11), der im Eckbereich mit dem ersten Profil (2; 2') der beiden den Eckbereich ausbildenden Profile verbunden ist, und einen zweiten Schenkelabschnitt (12) aufweist, der im Eckbereich mit dem zweiten Profil (2'; 2) der beiden den Eckbereich ausbildenden Profile verbunden ist, und wobei der Anschlagabschnitt (13) des Eckelements (10) mit dem ersten und zweiten Schenkelabschnitt (11, 12) verbunden ist.

3. Profilanordnung nach Anspruch 1 oder 2, wobei
die beiden den Eckbereich ausbildenden Profile (2, 2') jeweils eine Nut (14, 14') aufweisen, in welche die zugeordnete Glashalteleiste (7, 7') einerseits und ein Schenkelabschnitt (11, 12) des Eckelements (10) andererseits eingesetzt sind.

4. Rahmenanordndung nach Anspruch 3, wobei
jeder der beiden Schenkelseiten (11, 12) des Grundkörpers zumindest einen Fußabschnitt (16, 16') aufweist, der mit der Nut (14, 14') des zugeordneten Profils (2, 2') in Eingriff steht.

5. Profilanordnung nach einem der vorhergehenden Ansprüche, wobei
die Deckfläche (17) des Grundkörpers zumindest teilweise von außen sichtbar ist und in dieselbe Richtung zeigt wie die einem Innenraum zugewandte Seite des Profils (2, 2').

6. Profilanordnung nach einem der vorhergehenden Ansprüche, wobei
das Eckelemcnt (10) ferner Befestigungsmittel (18) aufweist, mit welchen die Glashalteleisten (7, 7') der beiden den Eckbereich ausbildenden Profile (2, 2') vorzugsweise an ihren jeweiligen Stirnseiten (S, S') in Eingriff bringbar sind.

7. Profilanordnung nach einem der vorhergehenden Ansprüche, wobei
das Eckelement (10) ein Dichtelement (15) aufweist, welches am Anschlagabschnitt (13) derart angeordnet ist, um die Kontaktflächen der an den Anschlagabschnitt (13) anstoßenden Stirnseiten (S, S') der Glashalteleisten (7, 7') abzudichten.

8. Profilanordnung nach Anspruch 7, wobei
das Dichtelement (15) in eine Nut an dem Anschlagabschnitt (13) eingezogen ist und mit einer leichten Komprimierung an einer Anlagefläche der jeweiligen Stirnseiten (S, S') der den beiden Profilen (2, 2') zugeordneten Glashalteleisten (7, 7') anliegt.

9. Profilanordnung nach Anspruch 2, wobei
zwischen den ersten und zweiten Schenkelabschnitten (11, 12) des Eckelements (10) und den zugeordneten Profilen (2, 2') ein weiteres Dichtelement (19) zur Abdichtung der Kontaktfläche zwischen dem Eckelement (10) und dem Rahmen (1) vorgesehen ist.

10. Profilanordnung nach Anspruch 9, wobei
das weitere Dichtelement (19) zur Abdichtung der Kontaktfläche zwischen dem Eckelement (10) und dem Rahmen (1) in eine Nut in dem ersten und/oder zweiten Schenkelabschnitt (11, 12) des Eckelements (10) eingezogen ist.

11. Profilanordnung nach einem der vorhergehenden Ansprüche, wobei
zwischen den Glashalteleisten (7, 7') und den zugeordneten Profilen (2, 2') ein weiteres Dichtelement (20) zur Abdichtung des Innenraumes zwischen dem Flächenelement (6) und dem Rahmen (1) vorgesehen ist.

12. Profilanordriung nach Anspruch 11, wobei
das weitere Dichtelement (20) zur Abdichtung des Innenraumes zwischen dem Flächenelement (6) und dem Rahmen (1) in eine Nut (21) in der Glashalteleiste (7, 7') eingezogen ist und mit einer leichten Komprimierung an einer Anschlagfläche des Profils (2, 2') anliegt.

13. Profilanordnung nach einem der vorhergehenden Ansprüche, wobei
die Glashalteleisten (7, 7') an einer einem Innenraum zugewandten Seite des Profils (2, 2') angeordnet sind.

## Claims

1. A profile assembly for windows, doors, façades or skylights comprising a frame (1) formed from profiles (2, 2') which receives a surface element (6) such as a pane of glass, wherein glass retaining strips (7, 7') for fixing said surface element (6) are respectively provided at two profiles (2, 2') forming a corner area of the frame (1) at least at one side of said frame (1), and wherein a glass seal (8) is arranged between the glass retaining strips (7, 7') and the surface element (6), wherein the profile assembly further comprises a sealing element arranged in the corner area formed by the two profiles (2, 2'),
**characterized in that**
the sealing element is configured as a corner element (10) having a substantially triangu-lar base body in cross-section which can be inserted precisely into the corner area formed by the two profiles (2, 2') and comprises a stop section (13) against which the respective faces (S, S') of the glass retaining strips (7, 7') provided the two profiles (S, S') abut so as to be substantially flat.

2. The profile assembly according to claim 1, wherein
the corner element (10) comprises a first limb section (11) connected to the profiles forming the corner area in the corner area of the first profile (2, 2') and a second limb section (12) connected to the profiles forming the corner area in the corner area of the second profile (2', 2), and wherein the stop section (13) of the corner element (10) is connected to the first and second limb section (11, 12).

3. The profile assembly according to claim 1 or 2, wherein
the two profiles (2, 2') forming the corner area each exhibit a groove (14, 14') into which the associated glass retaining strip (7, 7') on the one hand and a limb section (11, 12) of the corner element (10) on the other are inserted.

4. The frame assembly according to claim 3, wherein
each of the two limb sides (11, 12) of the base body comprise at least one base section (16, 16') engaging in the groove (14, 14') of the associated profile (2, 2').

5. The profile assembly according to any one of the preceding claims, wherein
the top face (17) of the base body is at least partly visible from the exterior and faces the same direction as the side of the profile (2, 2') facing the interior.

6. The profile assembly according to any one of the preceding claims, wherein
the corner element (10) further comprises fixing means (18) with which the glass retaining strips (7, 7') of the two profiles (2, 2') forming the corner area are preferably brought into contact at their respective faces (S, S').

7. The profile assembly according to any one of the preceding claims, wherein
the corner element (10) comprises a sealing element (15) arranged on the stop section (13) so as to seal the contact surfaces of the faces (S, S') of the glass retaining strips (7, 7') abutting said stop section (13).

8. The profile assembly according to claim 7, wherein
the sealing element (15) is set into a groove on the stop section (13) and fits against a contact surface of the respective face (S, S') of the glass retaining strips (7, 7') associated with the two profiles (2, 2') upon slight compression.

9. The profile assembly according to claim 2, wherein
a further sealing element (19) is provided between the first and the second limb section (11, 12) of the corner element (10) and the associated profile (2, 2') to seal the contact surface between the corner element (10) and the frame (1).

10. The profile assembly according to claim 9, wherein
the further sealing element (19) is set into a groove in the first and/or second limb section (11, 12) of the corner element (10) to seal the contact surface between the corner element (10) and the frame (1).

11. The profile assembly according to any one of the preceding claims, wherein
a further sealing element (20) is provided between the glass retaining strips (7, 7') and the associated profiles (2, 2') to seal the interior space between the surface element (6) and the frame (1).

12. The profile assembly according to claim 11, wherein
the further sealing element (20) is set into a groove (21) in the glass retaining strip (7, 7') to seal the interior space between the surface element (6) and the frame (1) and fits against a stop surface of the profile (2, 2') upon slight compression.

13. The profile assembly according to any one of the preceding claims, wherein the glass retaining strips (7, 7') are arranged on a side of the profile (2, 2') facing the interior space.

## Revendications

1. Agencement de profilés pour fenêtres, portes, façades ou toits vitrés, avec un cadre (1) formé de profilés (2, 2') assemblés dans lequel est logé un élément plan (6) tel qu'une vitre en verre, une baguette de maintien de vitre (7, 7') étant prévue pour la fixation de l'élément plan (6) sur chacun des deux profilés (2, 2') formant une zone d'angle du cadre (1), sur au moins un côté du cadre (1), et un joint de verre (8) étant disposé entre les baguettes de maintien de vitres (7, 7') et l'élément plan (6), l'agencement de profilés comportant en outre un élément de joint disposé dans la zone d'angle formée par les deux profilés (2, 2'),
**caractérisé en ce que**
l'élément de joint est réalisé sous forme d'un élément d'angle (10) qui comporte un corps de base de section sensiblement triangulaire, lequel peut être précisément mis en place dans la zone d'angle formée par les deux profilés (2, 2') et comporte une butée (13) contre laquelle butent, sensiblement sur un même plan, les faces frontales (S, S') respectives des baguettes de maintien de vitre (7, 7') des deux profilés (2, 2').

2. Agencement de profilés selon la revendication 1, où
l'élément d'angle (10) comporte une première partie latérale (11) raccordée au niveau de la zone d'angle au premier (2 ; 2') des deux profilés qui forment la zone d'angle, et une deuxième partie latérale (12) raccordée dans la zone d'angle au deuxième (2'; 2) des deux profilés qui forment la zone d'angle, et où la butée (13) de l'élément d'angle (10) est raccordée à la première et à la deuxième parties latérales (11, 12).

3. Agencement de profilés selon la revendication 1 ou la revendication 2, où
les deux profilés (2, 2') formant la zone d'angle présentent chacun une rainure (14, 14') dans laquelle d'une part la baguette de maintien de vitre (7, 7') correspondante et d'autre part une partie latérale (11, 12) de l'élément d'angle (10) sont insérées.

4. Agencement de cadres selon la revendication 3, où
chacune des deux parties latérales (11, 12) du corps de base comporte au moins une partie de pied (16, 16') qui est en prise avec la rainure (14, 14') du profilé (2, 2') correspondant.

5. Agencement de profilés selon l'une des revendications précédentes, où
la surface de couverture (17) du corps de base est au moins partiellement visible de l'extérieur, et est orientée dans la même direction que le côté du profilé (2, 2') dirigé vers l'intérieur.

6. Agencement de profilés selon l'une des revendications précédentes, où
l'élément d'angle (10) comporte en outre des moyens de fixation (18) au moyen desquels les baguettes de maintien de vitres (7, 7') des deux profilés (2, 2') formant la zone d'angle peuvent être mises en contact, de préférence au niveau de leurs faces frontales (S, S') respectives.

7. Agencement de profilés selon l'une des revendications précédentes, où
l'élément d'angle (10) comporte un élément d'étanchéité (15), disposé sur la butée (13) de manière à rendre étanches les surfaces de contact des faces frontales (S, S') des baguettes de maintien de vitres (7, 7') attenantes à la butée (13).

8. Agencement de profilés selon la revendication 7, où
l'élément d'étanchéité (15) est inséré dans une rainure sur la butée (13) et est légèrement comprimé contre une surface d'appui de chaque face frontale (S, S') des baguettes de maintien de vitres (7, 7') des deux profilés (2, 2').

9. Agencement de profilés selon la revendication 7, où,
entre la première et la deuxième parties latérales (11, 12) de l'élément d'angle (10) et les profilés (2, 2') correspondants, il est prévu un autre élément d'étanchéité (19) destiné à rendre étanche la surface de contact entre l'élément d'angle (10) et le cadre (1).

10. Agencement de profilés selon la revendication 9, où
l'autre élément d'étanchéité (19) destiné à rendre étanche la surface de contact entre l'élément d'angle (10) et le cadre (1) est inséré dans une rainure de la première et/ou de la deuxième parties latérales (11, 12) de l'élément d'angle (10).

11. Agencement de profilés selon l'une des revendications précédentes, où,
entre les baguettes de maintien de vitres (7, 7') et les profilés (2, 2') correspondants, il est prévu un autre élément d'étanchéité (20) destiné à rendre étanche l'espace intérieur entre l'élément plan (6) et le cadre (1).

12. Agencement de profilés selon la revendication 11, où
l'autre élément d'étanchéité (20) destiné à rendre étanche l'espace intérieur entre l'élément plan (6) et le cadre (1) est inséré dans une rainure (21) de la baguette de maintien de vitre (7, 7') et est légèrement comprimé contre une surface d'appui du profilé (2, 2').

13. Agencement de profilés selon l'une des revendications précédentes, où
les baguettes de maintien de vitres (7, 7') sont disposées sur un côté du profilé (2, 2') dirigé l'intérieur.
